# EUROPÄISCHE PATENTSCHRIFT

(11) **EP 0 914 945 B1**
(45) Veröffentlichungstag und Bekanntmachung des Hinweises auf die Patenterteilung: **31.07.2002**
(21) Anmeldenummer: 98119006.9
(22) Anmeldetag: 08.10.1998
(51) Int. Cl.: B41F 33/00

(54) **Verfahren zur Regelung des Farbauftrages bei einer Druckmaschine**
Process for regulating the inking in a printing machine
Procédé pour régler l'encrage dans une machine d'impression

(30) Priorität: 06.11.1997 DE 19749066
(43) Veröffentlichungstag der Anmeldung: 12.05.1999
(73) Patentinhaber: Heidelberger Druckmaschinen Aktiengesellschaft, 69115 Heidelberg (DE)
(72) Erfinder: Ammeter, Harald, 8052 Zürich (CH); Ott, Hans, 8105 Regensdorf (CH); Pfeiffer, Nikolaus, 69118 Heidelberg (DE); Schneider, Manfred, 74906 Bad Rappenau (DE)

(56) Entgegenhaltungen:
- EP-A- 0 527 285
- EP-A- 0 649 743
- EP-A- 0 659 559
- EP-A- 0 767 059
- EP-B- 0 228 347
- DE-A- 4 415 486
- DE-A- 19 515 499

## Beschreibung

Die Erfindung betrifft ein Verfahren zur Regelung des Farbauftrags bei einer Druckmaschine gemäss dem Oberbegriff des unabhängigen Anspruchs.

Ein solches i.a. als farbabstandsgesteuertes Regelverfahren bezeichnetes Verfahren ist z.B. aus der EP-B2-0 228 347 und aus DE 195 15 499 C2 bekannt. Bei diesen Verfahren wird ein mit der Druckmaschine gedruckter Druckbogen in einer Anzahl von Testbereichen bezüglich eines ausgewählten Farbkoordinatensystems farbmetrisch ausgemessen. Aus den dabei gewonnenen Farbkoordinaten werden die Farbabstandsvektoren zu auf dasselbe Farbkoordinatensystem bezogenen Soll-Farbkoordinaten berechnet. Diese Farbabstandsvektoren werden mit Hilfe von Sensitivitäts-Matrizen in Schichtdickeänderungsvektoren umgerechnet, und die Regelung der Farbführung der Druckmaschine wird aufgrund der aus den Farbabstandsvektoren umgerechneten Schichtdickeänderungsvektoren vorgenommen. Als Testbereiche werden die Felder von mit dem eigentlichen Druckbild mitgedruckten Farbkontrollstreifen verwendet.

Inzwischen sind i.a. als Scanner bezeichnete Abtasteinrichtungen bekannt geworden, welche es gestatten, den gesamten Bildinhalt eines Druckbogens in einer grossen Zahl von relativ kleinen Bildelementen mit vertretbarem Aufwand und in sehr kurzer Zeit farbmetrisch oder spektralfotometrisch auszumessen. Diese Abtasteinrichtungen bieten die prinzipiellen messtechnischen Voraussetzungen, für die Regelung der Farbführung einer Druckmaschine nicht nur mitgedruckte Teststreifen zu verwenden, sondern die Farbinformationen aus allen Bildelementen des gesamten eigentlichen Druckbilds für diesen Zweck heranzuziehen. Eine Schwierigkeit bei dieser als sog. Messung im Bild bezeichneten Vorgehensweise ist jedoch durch die im Vierfarbendruck vorliegende Problematik des Schwarzanteils gegeben, zu welchem bekanntlich nicht nur die Druckfarbe Schwarz selbst, sondern auch die übereinandergedruckten Buntfarben beitragen. Eine zuverlässige Ermittlung der für die Berechnung der Eingangsgrössen für die Farbregelung erforderlichen Farbwertgradienten für alle in einem Druckbild vorkommenden, sehr unterschiedlichen Drucksituationen ist nach den gängigen Methoden nicht möglich. Eine weitere Schwierigkeit ergibt sich aus dem erforderlichen enorm hohen Rechenaufwand und damit verbundenen für die Praxis unvertretbar langen Rechenzeiten.

Ausgehend von diesem Stand der Technik ist es eine Aufgabe der vorliegenden Erfindung, ein Verfahren der gattungsgemässen Art dahingehend zu verbessern, dass es auch für die sog. Messung im Bild mit praktisch vertretbarem Aufwand durchgeführt werden kann. Unter Messung im Bild wird dabei die farbmetrische Ausmessung des gesamten Druckbilds in einer sehr grossen Anzahl (typisch mehrere tausend) von kleinen Bildelementen (typisch wenige Millimeter Durchmesser) sowie die Auswertung der dabei aus den einzelnen Bildelementen gewonnenen farbmetrischen Werte für die Berechnung der Steuergrössen für die Farbgebung der Druckmaschine verstanden. Eine weitere Aufgabe der Erfindung besteht darin, das Verfahren auch dahingehend zu verbessern, dass die Einflüsse aller beteiligten Druckfarben, insbesondere auch der Druckfarbe Schwarz, sicher separiert werden können.

Die Lösung dieser der Erfindung zugrundeliegenden Aufgabe ergibt sich aus den im kennzeichnenden Teil des unabhängigen Anspruchs 1 beschriebenen Merkmalen. Besonders vorteilhafte Ausgestaltungen und Weiterbildungen sind Gegenstand der abhängigen Ansprüche.

Im folgenden wird die Erfindung anhand der Zeichnung näher erläutert. Es zeigen:
- Fig.1: ein Prinzip-Schema einer Anordnung zur Steuerung bzw. Regelung einer Druckmaschine und
- Fig. 2: eine Einrichtung zur bildelementweisen Abtastung von Druckbögen und zur Auswertung der Abtastwerte für die Steuerung bzw. Regelung einer Druckmaschine.

Gemäss Fig. 1 erzeugt eine Druckmaschine 1, insbesondere eine Mehrfarben-Offset-Druckmaschine, Druckbögen 3, welche das gewünschte Druckbild und ggf. zusätzlich Druckkontrollelemente aufweisen. Die Druckbögen 3 werden dem laufenden Druckprozess entnommen und einer spektralfotometrischen Abtasteinrichtung 2 zugeführt. Diese tastet die Druckbögen 3 im wesentlichen über die gesamte Oberfläche bildelementweise ab. Die Grösse der einzelnen Bildelemente 4 ist typisch etwa 2,5 mm x 2,5 mm entsprechend rund 130000 Bildelementen bei einem Druckbogen 3 üblicher Dimensionen. Die von der Abtasteinrichtung 2 erzeugten Abtastwerte - typischerweise spektrale Remissionswerte - werden in einer Auswerteeinrichtung 5 analysiert und zu Eingangsgrössen für eine der Druckmaschine 1 zugeordnete Steuereinrichtung 9 verarbeitet, welche ihrerseits die Farbgebungsorgane der Druckmaschine 1 nach Massgabe dieser Eingangsgrössen steuert. Bei den Eingangsgrössen handelt es sich, zumindest im Falle einer Offset-Druckmaschine, typischerweise um zonale Schichtdickenänderungen für die einzelnen am Druck beteiligten Druckfarben. Die Bestimmung der genannten Eingangsgrössen bzw. Schichtdickenänderungen erfolgt durch Vergleich der Abtastwerte bzw. von daraus abgeleiteten Grössen, insbesondere Farbmesswerten (Farborten bzw. Farbvektoren) eines sogenannten OK-Bogens 3 mit den entsprechenden Grössen eines dem laufenden Druckprozess entnommenen Druckbogens 3 in dem Sinne, dass die durch die Eingangsgrössen bzw. Schichtdickenänderungen bewirkten Änderungen der Einstellungen der Farbgebungsorgane der Druckmaschine 1 eine möglichst gute Angleichung des farblichen Eindrucks der laufend erzeugten Druckbögen 3 an den OK-Bogen zur Folge haben. Zum Vergleich kann anstelle eines OK-Bogens 3 auch eine andere Referenz herangezogen werden, beispielsweise etwa entsprechende Vorgabewerte oder entsprechende aus Druckvorstufen erhaltene Werte.

In dieser Allgemeinheit entspricht die skizzierte Anordnung im wesentlichen herkömmlichen, z.B. in EP-B2 0 228 347 und DE-A 44 15 486 im Detail beschriebenen Anordnungen und Verfahren zur Farbgebungsregelung von Druckmaschinen und bedarf deshalb für den Fachmann soweit keiner näheren Erläuterung.

Der prinzipielle Aufbau der Abtasteinrichtung 2 und der Auswerteeinrichtung 5 gehen aus Fig. 2 hervor.

Die Abtasteinrichtung 2 umfasst einen Unterbau in Form eines etwas geneigten rechteckigen Messtischs T, auf dem der auszumessende Druckbogen 3 positioniert werden kann. Auf dem Messtisch T ist ein Messwagen W angeordnet, auf bzw. in dem sich eine hier nicht dargestellte spektralfotometrische Messeinheit befindet. Der Messwagen W erstreckt sich über die gesamte Tiefe des Messtischs T in Koordinatenrichtung y und ist motorisch über dessen Breite in Koordinatenrichtung x linear hin und her beweglich, wobei entsprechende Antriebs- und Steuereinrichtungen A im Messwagen W und am bzw. unter dem Messtisch T vorgesehen sind.

Die Auswerteeinrichtung 5 umfasst einen Rechner C mit einer Tastatur K und einem Monitor M. Der Rechner C arbeitet mit der Antriebs- und Steuereinrichtung A am Messtisch T bzw. im Messwagen W zusammen, steuert die Bewegung des Messwagens W und verarbeitet die von der im Messwagen W befindlichen spektralfotometrischen Messeinheit erzeugten Abtastsignale. Die Abtastsignale bzw. davon abgeleitete Grössen, typischerweise etwa die Farbwerte der einzelnen Bildelemente 4, können auf dem Monitor M z.B. bildmässig zur Darstellung gebracht werden. Ferner dienen Monitor M und Tatsatur K zur interaktiven Beeinflussung der Auswertungsprozesse, was jedoch nicht Gegenstand der vorliegenden Erfindung und deshalb nicht näher erläutert ist.
Die spektralfotometrische Messeinheit umfasst eine Vielzahl von längs des Messwagens W linear angeordneten Remissionsmessköpfen und ein mit diesen Messköpfen über einen optischen Fasermultiplexer optisch verbundenes Spektralfotometer. Die Messeinheit tastet den Druckbogen 3 beim Hin- und Herbewegen des Messwagens W über die gesamte Druckbogenoberfläche bildelementweise in einer Vielzahl - typischerweise 320 - von parallelen linearen Spuren spektralfotometrisch ab, wobei in jeder Spur eine Vielzahl von einzelnen Bildelementen 4 liegt, deren Abmessungen in Koordinatenrichtung x durch die Bewegungsgeschwindigkeit des Messwagens W und die zeitliche Auflösung der einzelnen Abtastvorgänge definiert sind. Die Abmessungen der Bildelemente 4 in Koordinatenrichtung y sind durch die Abstände der Abtastspuren festgelegt. Typischerweise betragen die Abmessungen der einzelnen abgetasteten Bildelemente 4 etwa 2,5 mm x 2,5 mm, was bei einem Druckbogen 3 üblicher Grösse eine Gesamtanzahl von rund 130000 Bildelementen ergibt. Nach einem vollständigen Abtastvorgang liegen für jedes einzelne Bildelement 4 des Druckbogens 3 als Abtastsignale die Remissionsspektren der Bildelemente 4 vor, welche der Rechner C in der noch weiter unten beschriebenen Art und Weise zur Bestimmung der Eingangsgrössen für die Druckmaschinensteuereinrichtung 9 auswertet und weiter verarbeitet.

Abtasteinrichtungen 2, welche eine einen Druckbogen 3 in zwei Dimensionen bildelementweise densitometrisch oder spektralfotometrisch auszumessen gestatten, sind in der grafischen Industrie weit verbreitet und bedürfen deshalb für den Fachmann keiner näheren Erläuterung, zumal für die Belange der vorliegenden Erfindung die bildelementweise Ausmessung der Druckbögen 3 auch mittels eines Handfarbmessgeräts oder Handspektralfotometers erfolgen könnte. Eine besonders geeignete, der vorstehend skizzierten entsprechende Abtasteinrichtung 2 ist z.B. in der deutschen Patentanmeldung 196 50 223.3 in allen Details beschrieben.

Ein wesentlicher Aspekt der vorliegenden Erfindung ist die Miteinbeziehung der Druckfarbe Schwarz in die Berechnung der Eingangsgrössen für die Druckmaschinensteuerung bzw. in die Berechnung der für diese Eingangsgrössen benötigten Zwischengrössen. Aus diesem Grund werden die Druckbögen 3 nicht nur im sichtbaren Spektralbereich (ca. 400 - 700 nm) ausgemessen, sondern auch an mindestens einer Stelle im nahen Infrarot, wo nur die Druckfarbe Schwarz eine nennenswerte Absorption aufweist. Die Remissionsspektren der einzelnen Bildelemente 4 bestehen also aus Remissionswerten im sichtbaren Spektralbereich, typischerweise 16 Remissionswerte in Abständen von je 20 nm, und einem Remissionswert im nahen Infrarot-Bereich. Aus den Remissionswerten des sichtbaren Spektralbereichs werden Farbwerte (Farbkoordinaten, Farbvektoren, Farborte) bezüglich eines gewählten Farbraums berechnet. Vorzugsweise wählt man dafür einen empfindungsmässig gleichabständigen Farbraum, typischerweise etwa den sog. L,a,b-Farbraum gemäss CIE (Commission Internationale de l'Eclairage). Die Berechnung der Farbwerte L,a,b aus den spektralen Remissionswerten des sichtbaren Spektralbereichs ist durch CIE genormt und bedarf deshalb keiner Erläuterung. Der Remissionswert im nahen Infrarot wird in einen Infrarot-Wert I umgerechnet, der qualitativ dem Helligkeitswert L des Farbraums entspricht. Dies erfolgt analog der Berechnungsformel für L nach der Beziehung$\text{I} \text{= 116•} \sqrt[\text{3}]{\frac{\text{Ii}}{\text{Iin}}} \text{-16}$ worin Iᵢ die im betreffenden Bildelement 4 gemessene Infrarot-Remission und Iᵢₙ die an einer unbedruckten Stelle des Druckbogens 3 gemessene Infrarot-Remission bedeuten. Der Infrarot-Wert I kann daher wie der Helligkeitswert L nur Werte von 0-100 annehmen. Die Berechnung der Farbwerte L,a,b und des Infrarot-Werts I aus den spektralen Remissionswerten erfolgt im Rechner C. Der Vollständigkeit halber sei erwähnt, dass die Ermittlung der Farbwerte L,a,b (oder entsprechender Werte eines anderen Farbraums) auch ohne spektrale Abtastung mittels geeigneter Farbmessgeräte erfolgen könnte.

Die nach der Abtastung eines Druckbogens 3 für jedes einzelne Bildelement 4 vorliegenden Farb- und Infrarot-Werte L,a,b bzw. I bilden den Ausgangspunkt für die Berechnung der Eingangsgrössen für die Druckmaschinensteuereinrichtung 9. Diese Berechnungen erfolgen ebenfalls im Rechner C. Für die folgende Beschreibung sei das für jedes Bildelement 4 ermittelte, die drei Farbwerte L,a,b (oder die entsprechenden Werte eines anderen Farbsystems) und den Infrarot-Wert I umfassende Werte-Quadrupel vereinfachend als (vierdimensionaler) Farbvektor F des betreffenden Bildelements 4 bezeichnet, also:$\text{F = (L, a, b, I)}$

Unter dem Begriff "Farbort" im vierdimensionalen Farbraum wird entsprechend ein Punkt verstanden, dessen vier Koordinaten im Farbraum die vier Komponenten des Farbvektors sind. Der Farbunterschied eines Bildelements 4 zu einem Bezugsbildelement 4 bzw. zum entsprechenden Bildelement 4 einer Referenz, typisch eines OK-Bogens 3, sei als Farbabstandsvektor ΔF bezeichnet, der sich nach der Beziehung${\text{ΔF = (ΔL, Δa, Δb, ΔI) = F}}_{\text{i}} {\text{- F}}_{\text{r}} {\text{= (L}}_{\text{i}} {\text{- L}}_{\text{r}} {\text{, a}}_{\text{i}} {\text{- a}}_{\text{r}} {\text{, b}}_{\text{i}} {\text{- b}}_{\text{r}} {\text{, I}}_{\text{i}} {\text{- I}}_{\text{r}} \text{)}$ ergibt, worin die mit dem Index i versehenen Werte diejenigen des betrachteten Bildelements 4 und die mit dem Index r versehenen Werte die Komponenten des Farbvektors des Bezugsbildelements 4 bzw. des entsprechenden Bildelements 4 des OK-Bogens 3 sind. Die Farbvektoren der Bildelemente 4 des OK-Bogens 3 oder einer anderen Referenz werden vielfach auch als Soll-Farbvektoren bezeichnet. Als Farbabstand ΔE zweier Bildelemente 4 bzw. eines Bildelements 4 und des entsprechenden Bildelements 4 des OK-Bogens 3 sei der Absolutbetrag des betreffenden Farbabstandsvektors ΔF verstanden, also${\text{ΔE = |ΔF| = {(L}}_{\text{i}} {\text{- L}}_{\text{r}} {\text{)}}^{\text{2}} {\text{+ (a}}_{\text{i}} {\text{- a}}_{\text{r}} {\text{)}}^{\text{2}} {\text{+ (b}}_{\text{i}} {\text{- b}}_{\text{r}} {\text{)}}^{\text{2}} {\text{+ (I}}_{\text{i}} {\text{-I}}_{\text{r}} {\text{)}}^{\text{2}} {\text{}}}^{\text{0.5}}$ worin die Indices i und r wiederum die genannte Bedeutung haben. Der Rechner C berechnet für jedes Bildelement 4 des aktuellen Druckbogens 3 aus den an diesem und dem OK-Bogen 3 ermittelten Farbvektoren F den Farbabstandsvektor ΔF.

Die zu ermittelnden Eingangsgrössen für die Druckmaschinensteuereinrichtung 9, also die zonalen relativen Schichtdickenänderungen für die einzelnen am Druck beteiligten Druckfarben, seien für das folgende ebenfalls vektoriell dargestellt und zusammenfassend als Schichtdickenänderungsvektor ΔD bezeichnet:${\text{ΔD = (ΔD}}_{\text{c}} {\text{, ΔD}}_{\text{g}} {\text{, ΔD}}_{\text{m}} {\text{, ΔD}}_{\text{s}} \text{)}$

Die Indices c, g, m und s stehen dabei für die Druckfarben Cyan, Gelb, Magenta und Schwarz, die entsprechend indizierten Komponenten des Vektors sind die relativen Schichtdickänderungen für die durch den Index angegebene Druckfarbe. Die aktuellen Schichtdicken selbst sind als Schichtdickenvektor D darstellbar:${\text{D = (D}}_{\text{c}} {\text{, D}}_{\text{g}} {\text{, D}}_{\text{m}} {\text{, D}}_{\text{s}} \text{)}$ worin die Indices dieselbe Bedeutung aufweisen.

Eine Offset-Druckmaschine 1 ist bekanntlich zonal ausgelegt, d.h. der Druck erfolgt in einer Reihe von parallel nebeneinander liegenden Zonen (typisch 32), wobei an der Druckmaschine 1 für jede Zone eigene Farbgebungsorgane vorgesehen sind, deren Regelung - wenigstens für die Belange der vorliegenden Erfindung - unabhängig von einander erfolgt. Die gegenseitige Beeinflussung benachbarter Druckzonen und deren Berücksichtigung bei der Druckmaschinenregelung ist nicht Gegenstand der vorliegenden Erfindung und wird daher ausser Acht gelassen. Die nachstehenden Ausführungen zur eigentlichen Regelung der Druckmaschine 1 bzw. zur Berechnung der entsprechenden Eingangsgrössen für die Druckmaschinenregelung beziehen sich jeweils auf eine Druckzone und gelten für alle Druckzonen gleich.

Gemäss der Lehre z.B. der eingangs erwähnten EP-B2 0 228 347 und mit der erfindungsgemässen zusätzlichen Berücksichtigung der Druckfarbe Schwarz lassen sich die für die Kompensation einer Farbabweichung zur Referenz (OK-Bogen 3) erforderlichen relativen Schichtdickenänderungen ΔD der einzelnen beteiligten Druckfarben aus den an einem aktuellen Druckbogen 3 ermittelten Farbabstandsvektoren ΔF zur Referenz (OK-Bogen 3) nach der Gleichung$\text{ΔF = S*ΔD}$ berechnen, worin S eine sog. Sensitivitäts-Matrix ist, welche als Koeffizienten die partiellen Ableitungen (Gradienten) der vier Komponenten L,a,b, I des Farbvektors F nach den vier Komponenten D_{c}, D_{g}, Dₘ, Dₛ des Schichtdickenvektors D enthält:

Die Koeffizienten der Sensitivitäts-Matrix S werden üblicherweise als Farbwertgradienten bezeichnet. In den nachstehenden Ausführungen wird für diese 16 Farbwertgradienten stellvertretend jeweils der summarische Begriff Sensitivitäts-Matrix verwendet. Die Sensitivitätsmatrix S ist ein lineares Ersatzmodell für den Zusammenhang zwischen den Änderungen der Schichtdicken der am Druck beteiligten Druckfarben und den daraus resultierenden Änderungen des Farbeindrucks des mit den geänderten Schichtdickenwerten gedruckten Bildelements 4. Die Sensitivitätsmatrix S ist nicht für alle Farborte im Farbraum gleich, sondern gilt streng genommen jeweils nur in der unmittelbaren Umgebung eines Farborts, d.h. für jeden gemessenen Farbvektor F der einzelnen Bildelemente 4 ist in die Gleichung ΔF = S*ΔD streng genommen eine eigene Sensitivitätsmatrix S einzusetzen.

Es sei darauf hingewiesen, daß es möglich ist, die Sensitivitätsmatrix S nur aus den Komponenten L, a, b eines dreidimensionalen Farbvektors F zu bilden. Auf die Komponente I kann verzichtet werden, wenn der Bildaufbau bei mehreren Bildelementen 4 in Bezug auf die Flachendeckung der beteiligten Druckfarben voneinander unabhängig ist, was in den meisten Fällen gegeben ist.

Unter der Voraussetzung, dass die Sensitivitäts-Matrizen S bekannt sind, lässt sich die Matrizen-Gleichung ΔF = S*ΔD gemäss den bekannten Regeln des Matrizen-Kalküls nach ΔD auflösen (ΔD = S⁻¹*ΔF). Auf die Bestimmung der Sensitivitäts-Matrizen wird weiter unten noch eingegangen.

Nach den vorstehenden Ausführungen umfasst jede Druckzone eine grosse Zahl, typischerweise etwa 4000, einzelne Bildelemente. Erfahrungsgemäss wirken sich die beim Druck auftretenden Störeinflüsse in der Regel nicht in gleicher Weise auf die einzelnen Bildelemente aus bzw. sind nicht alle Bildelemente durch dieselben Störeinflüsse betroffen. Die anhand eines Bildelements berechnete Schichtdickenänderung kann daher beispielsweise zwar für das eine Bildelement durchaus zu einer völligen Kompensation der Farbabweichung führen, für die anderen Bildelemente (derselben Zone) aber entweder ungenügend sein oder eine Richtungsänderung oder eine Vergrösserung der Farbabweichung hervorrufen. Da sich für jedes Bildelement in extremis ein anderer Schichtdickenänderungsvektor ΔD ergeben könnte, kann die Matrizen-Gleichung ΔF = S*ΔD nicht für jedes Bildelement unabhängig aufgelöst werden. Die einzelnen Matrizen-Gleichungen für die einzelnen Bildelemente müssen daher zu einem entsprechend der um 1 verminderten Anzahl der Bildelemente überbestimmtem Matrizen-Gleichungssystem zusammengefasst werden, das nach den bekannten Methoden der Ausgleichsrechnung unter Beiziehung einer Rahmen- oder Nebenbedingung zu lösen ist. Im Falle von 4000 Bildelementen ergibt sich also ein System von 4000 Matrizen-Gleichungen bzw. 16000 einfachen algebraischen Gleichungen mit den vier Unbekannten ΔD_{c}, ΔD_{g}, ΔDₘ und ΔDₛ. Als Nebenbedingung für die Lösung dieses Gleichungssystems wird praktischerweise gefordert, dass der mittlere quadratische Fehler minimal sein soll. Unter mittlerem quadratischen Fehler wird dabei der Mittelwert der Quadrate der nach der Anwendung der korrigierten Schichtdicken verbleibenden Farbabstände ΔE der einzelnen Bildelemente verstanden.

Die genannten 4000 Matrix-Gleichungen lassen sich übersichtlich wie folgt zusammenfassen:$\text{{ΔF} = {S}*ΔD}$

Darin bedeutet {ΔF} einen Spaltenvektor mit 16000 Komponenten (ΔL₁, Δa₁, Δb₁, ΔI₁, ΔL₂, Δa₂, Δb₂, ΔI₂ ........ΔL₄₀₀₀, Δa₄₀₀₀, Δb₄₀₀₀, ΔI₄₀₀₀), {S} eine Matrix mit 4 Zeilen und 4000 Spalten und ΔD einen Spaltenvektor mit den vier Unbekannten ΔD_{c}, ΔD_{g}, ΔDₘ und ΔDₛ als Komponenten. Die Indizes der Komponenten von {ΔF} beziehen sich auf die Bildelemente 4 1-4000, d.h. die Komponenten von {ΔF} sind die ermittelten Komponenten der Farbabstandsvektoren ΔF der einzelnen Bildelemente 4 gegenüber den jeweils entsprechenden Bildelementen 4 des OK-Bogens. Die rechteckige Matrix {S} ergibt sich durch eine Nebeneinanderreihung der 4000 Sensitivitäts-Matrizen S der einzelnen Bildelemente 4, also {S} = (S₁ S₂ .... S₄₀₀₀).

Nach den Regeln der Ausgleichsrechnung und mit der genannten Nebenbedingung lässt sich die Lösung dieses Gleichungssystems allgemein wie folgt darstellen:$\text{ΔD = {Q}*{ΔF}}$

Darin ist {Q} eine rechteckige Matrix mit 4000 Spalten und 4 Zeilen, die sich folgendermassen errechnet:${\text{{Q} = {S}}}^{\text{T}} {\text{*{S}}}^{\text{-1}} {\text{*{S}}}^{\text{T}}$ worin {S}^{T} und {S}⁻¹ die transponierte bzw. die inverse Matrix zu {S} ist.

Wie man erkennt, ist die Berechnung des Schichtdickenänderungsvektors ΔD auf diese Weise zwar prinzipiell möglich, erfordert aber einen enormen Rechenaufwand und entsprechenden Zeitaufwand, der die Grenzen des praktisch Machbaren weit übersteigt. Insbesondere ist auf diese Weise eine ausreichend schnelle Regelung, wie sie in der Praxis insbesondere bei modernen Hochleistungsdruckmaschinen 1 erforderlich ist, nicht realisierbar. Der Rechenaufwand für die Bestimmung der 4000 Sensitivitätsmatrizen (insgesamt 64000 Koeffizienten) für die einzelnen Bildelemente 4 ist dabei überhaupt noch nicht berücksichtigt und rückt die Machbarkeit in noch weitere Ferne.

Hier setzt nun die Erfindung an. Der wesentlichste Grundgedanke der Erfindung besteht darin, dass die einzelnen Bildelemente 4 nach bestimmten Kriterien zu Gruppen oder Klassen zusammengefasst werden, innerhalb derer die Farbabstandsvektoren und die Sensitivitäts-Matrizen summiert und gemittelt werden und nur mit den Mittelwerten weitergerechnet wird. Auf diese Weise lässt sich das Gleichungssystem für die Berechnung des Schichtdickenänderungsvektors erheblich vereinfachen (typisch 81 anstatt 4000 Matrizen-Gleichungen pro Druckzone) und mit vertretbarem Rechenaufwand für die Praxis ausreichend schnell (< 1 Minute für den gesamten Druckbogen 3) lösen. Näheres dazu ist weiter unten ausgeführt.

Der visuelle Farbeindruck (messtechnisch der Farbwert, Farbort oder Farbvektor) eines Bildelements 4 ist beim Offset-Raster-Druck durch die prozentualen Rasterwerte (Flächendeckungen) der beteiligten Druckfarben und, in geringerem Masse, durch die Schichtdicken der Druckfarben bestimmt. Die Rasterwerte bzw. Flächendeckungen (0-100%) sind durch die zugrundeliegenden Druckplatten festgelegt und praktisch unveränderlich. Einfluss auf den Farbeindruck genommen und damit geregelt kann nur über die Schichtdicken der beteiligten Druckfarben werden. Die Ausdrücke "Rasterwert" und "Flächendeckung" werden nachstehend synonym verwendet. Die Gesamtheit aller möglichen Kombinationen R von prozentualen Rasterwerten der beteiligten Druckfarben (üblicherweise Cyan, Gelb, Magenta, Schwarz) sei im folgenden als Rasterraum (vierdimensional) bezeichnet.

Unter gegebenen Druckbedingungen (Kennlinien der Druckmaschine 1, nominelle Schichtdicken, zu bedruckender Stoff, verwendete Druckfarben etc.) entspricht jede Rasterwertkombination R einem genau definierten Farbeindruck oder Farbvektor F des mit dieser Rasterwertkombination R gedruckten Bildelements 4; es besteht also eine eindeutige Zuordnung von Rasterwertkombination R zu Farbort bzw. Farbvektor F; der Rasterraum lässt sich eindeutig auf den Farbraum abbilden, wobei allerdings der Farbraum nicht vollständig belegt wird, da dieser auch nicht druckbare Farborte enthält. Umgekehrt besteht im allgemeinen keine eindeutige Beziehung. Der zu einer beliebigen Rasterwertkombination R gehörige Farbvektor F kann empirisch durch Probedrucke ermittelt oder mittels eines geeigneten Modells, welches das Druckverfahren unter den gegebenen Druckbedingungen ausreichend genau beschreibt, errechnet werden. Ein geeignetes Modell ist z.B. durch die bekannten Neugebauer-Gleichungen für den Offset-Druck gegeben. Das Modell setzt die Kenntnis der Remissionsspektren von Einzelfarben-Volltönen, einigen Übereinanderdrucken von Volltönen und einigen Rasterfeldern aller am Druck beteiligten Druckfarben bei den nominellen Schichtdicken der Druckfarben voraus. Diese Remissionsspektren lassen sich sehr einfach anhand eines Probedrucks messen. Wenn die Kennlinien der Druckmaschine 1 bekannt sind, genügen einfache Messungen an Volltönen.

Mit Hilfe des genannten Modells ist es in an sich bekannter Weise möglich, für jede beliebige Rasterwertkombination R die (16) Koeffizienten der zu dieser Rasterwertkombination gehörigen Sensitivitäts-Matrix S zu bestimmen. Dazu ist lediglich nötig, im Modell die nominellen Schichtdicken der beteiligten Druckfarben vorzugsweise einzeln jeweils um z.B. 1% zu ändern und mit diesen geänderten Schichtdicken die zugehörigen Farbvektoren und entsprechenden Farbabstandsvektoren gegenüber dem sich aus den nominellen Schichtdicken ergebenden Farbvektor zu berechnen. Diese Farbabstandsvektoren ΔF und die zugrundeliegenden Schichtdickenänderungsvektoren ΔD werden in die Gleichung ΔF = S*ΔD eingesetzt und diese nach den Koeffizienten der Sensitivitäts-Matrix S aufgelöst.

Bei der Bestimmung der Koeffizienten der Sensitivitäts-Matrix S können auch die Flächendeckungswerte der Bildelemente 4 verwendet werden. Sind die Flächendeckungswerte aus der Druckvorstufe bereits bekannt, so erübrigt sich eine Messung an Probedrucken (Ausnahme: Volltöne).

Gemäss der Erfindung werden nun zu einer beschränkten Anzahl von möglichen Rasterwertkombinationen R der zugehörige Farbvektor F und die zugehörige Sensitivitäts-Matrix S im Voraus berechnet und in einer Tabelle abgespeichert. Diese die Gesamtheit aller so berechneten Sensitivitäts-Matrizen S und Farbvektoren F enthaltende Tabelle sei im folgenden als Raster-Farb-Tabelle RFT bezeichnet.

Für die Berechnung der Schichtdickenänderungsvektoren ΔD aus der Gleichung ΔF = S*ΔD ist, wie vorstehend ausgeführt, die Kenntnis der zum jeweiligen Farbort bzw. Farbvektor F gehörigen Sensitivitäts-Matrix S erforderlich. Um zu dieser zu gelangen, wird gemäss der Erfindung aus dem Farbvektor F des jeweiligen Bildelements nach einem besonders vorteilhaften Berechnungsverfahren, welches weiter unten noch näher erläutert ist, die zugehörige Rasterwertkombination R errechnet und anhand dieser Rasterwertkombination R die zugehörige Sensitivitäts-Matrix S aus der vorausberechneten Raster-Farb-Tabelle RFT entnommen. Auf diese Weise ist es möglich, ohne übermässigen Rechenaufwand schnell die benötigten Sensitivitäts-Matrizen zu bestimmen.

Gemäss einem weiteren Gedanken der Erfindung werden dazu im Rasterraum eine Anzahl von z.B. 1296 gleichabständigen diskreten Rasterwertkombinationen R_{iR} (je 6 diskrete Rasterprozentwerte A_{C}, A_{G}, A_{M}, A_{S} für die Druckfarben Cyan, Gelb, Magenta, Schwarz) definiert:

| i | 0 | 1 | 2 | 3 | 4 | 5 |
|---|---|---|---|---|---|---|
| A_{C} | 0 | 20 | 40 | 60 | 80 | 100% |
| A_{G} | 0 | 20 | 40 | 60 | 80 | 100% |
| A_{M} | 0 | 20 | 40 | 60 | 80 | 100% |
| A_{S} | 0 | 20 | 40 | 60 | 80 | 100% |

Diese 1296 diskreten Rasterwertkombinationen R_{iR} werden gemäss der nachstehenden Formel mit einem eindeutigen Raster-Index iR numeriert:${\text{iR = i(A}}_{\text{C}} {\text{)*5}}^{\text{0}} {\text{+ i(A}}_{\text{G}} {\text{)*5}}^{\text{1}} {\text{+ i(A}}_{\text{M}} {\text{)*5}}^{\text{2}} {\text{+ i(A}}_{\text{S}} {\text{)*5}}^{\text{3}}$

Unter i(A_{C}) .... ist dabei der Wert des Index i für den jeweiligen diskreten Rasterwert der jeweiligen Druckfarbe zu verstehen. Für jede dieser 1296 diskreten Rasterwertkombinationen R_{iR} wird eine Sensitivitäts-Matrix S_{iR} berechnet und in der Raster-Farb-Tabelle RFT abgelegt. Der zu den diskreten Rasterwertkombinationen R_{iR} gehörende berechnete Farbvektor F_{iR} wird ebenfalls in der Tabelle RFT abgelegt. Insgesamt enthält die Raster-Farb-Tabelle RFT damit 1296 Farbvektoren F_{iR} und 1296 zugehörige Sensitivitäts-Matrizen S_{iR}.

Die Quantisierung des Rasterraums erfolgt vorzugsweise in zwei Stufen. In der ersten Stufe werden für nur 256 diskrete Rasterwertkombinationen (entsprechend vier diskreten Rasterprozentwerten 0%, 40%, 80%, 100% für jede der Druckfarben Cyan, Gelb, Magenta, Schwarz) anhand des Offset-Druck-Modells die zugehörigen Farbvektoren und die zugehörigen Sensitivitäts-Matrizen berechnet. In der zweiten Stufe werden dann für die fehlenden Rasterprozentwerte 20% und 60% die zugehörigen Farbvektoren und Sensitivitäts-Matrizen durch lineare Interpolation aus den Farbvektoren und Sensitivitäts-Matrizen der jeweils 16 nächstliegenden diskreten Rasterwertkombinationen berechnet. Damit ergeben sich dann insgesamt wieder 1296 diskrete Rasterwertkombinationen R_{iR} mit 1296 zugehörigen diskreten Farbvektoren F_{iR} und 1296 zugehörigen Sensitivitäts-Matrizen S_{iR}. Selbstverständlich könnte der Rasterraum auch auf eine andere Anzahl von diskreten Rasterkobinationen, beispielsweise etwa 625 oder 2401, reduziert werden, die Anzahl 1296 stellt aber für die Praxis einen optimalen Kompromiss zwischen Genauigkeit und Rechenaufwand dar.

Einem für ein Bildelement 4 ermittelten Farbvektor F wird nun diejenige Sensitivitäts-Matrix S_{iR} zugeordnet, deren zugehörige diskrete Rasterwertkombination R_{iR} der aus dem Farbvektor F berechneten Rasterwertkombination R am nächsten liegt. Anders ausgedrückt, wird die berechnete Rasterwertkombination R durch die jeweils nächstliegende diskrete Rasterwertkombination R_{iR} ersetzt und erhält die zu dieser diskreten Rasterwertkombination R_{iR} vorausberechnete Sensitivitäts-Matrix S_{iR} zugeordnet.

In einer anderen Betrachtungsweise wird der Rasterraum durch Aufteilung in eine Anzahl von Unterräumen quantisiert. Alle Farbvektoren F, deren berechnete zugehörigen Rasterwertkombinationen R in ein und denselben dieser Unterräume fallen, erhalten dieselbe für diesen Unterraum vorausberechnete Sensitivitäts-Matrix S_{iR} zugeordnet. Die Unterräume sind durch die folgenden sechs Wertebereiche der prozentualen Rasteranteile (Flächendeckungen) der vier beteiligten Druckfarben definiert:
0....10, 10....30, 30....50, 50....70, 70....90, 90....100%

Gemäss einem weiteren Aspekt der Erfindung wird für die Ermittlung der Rasterwertkombination R aus dem Farbvektor F auch der (inkl. Infrarot-Wert I vierdimensionale) Farbraum einer Quantisierung unterworfen, d.h. in eine Anzahl von Unterräumen aufgeteilt. Dazu werden im Farbraum eine Anzahl von diskreten Farborten mit jeweils diskreten Koordinatenwerten festgelegt. Die Quantisierung des vierdimensionalen Farbraums kann beispielsweise so erfolgen, dass jede Dimension L,a,b,I des Farbraums nur 11 diskrete Werte annehmen kann, wobei sich insgesamt 14641 diskrete Farborte F_{iF} ergeben:

| i | 0 | 1 | 2 | 3 | 4 | 5 | 6 | 7 | 8 | 9 | 10 |
|---|---|---|---|---|---|---|---|---|---|---|---|
| L | 0 | 10 | 20 | 30 | 40 | 50 | 60 | 70 | 80 | 90 | 100 |
| a | -75 | -60 | -45 | -30 | -15 | 0 | 15 | 30 | 45 | 60 | 75 |
| b | -45 | -30 | -15 | 0 | 15 | 30 | 45 | 60 | 75 | 90 | 105 |
| I | 0 | 10 | 20 | 30 | 40 | 50 | 60 | 70 | 80 | 90 | 100 |

Diese 14641 diskreten Farborte F_{iF} werden gemäss der nachstehenden Formel mit einem eindeutigen Farbort-Index iF numeriert:${\text{iF = i(L)*11}}^{\text{0}} {\text{+ i(a)*11}}_{\text{+}}^{\text{1}} {\text{i(b)*11}}^{\text{2}} {\text{+ i(I)*11}}^{\text{3}}$

Für diese diskreten Farborte F_{iF} des Farbraums werden nach der weiter unten noch erläuterten speziellen Berechnungsmethode die zugehörigen Rasterwertkombinationen R_{iF} berechnet und, sofern sie nicht mit einer diskreten Rasterwertkombination R_{iR} zusammenfallen, durch die jeweils nächstliegende diskrete Rasterwertkombination R_{iR} ersetzt. Somit ergibt sich eine eindeutige, vorausberechnete Abbildung der 14641 diskreten Farborte F_{iF} des (vierdimensionalen) Farbraums auf die 1296 diskreten Rasterwertkombinationen R_{iR} des Rasterraums. Diese Abbildung wird, wie schon gesagt, vorausberechnet und in einer im folgenden als Raster-Index-Tabelle RIT bezeichneten Zuordnungstabelle abgespeichert.

Für die Zwecke der Ermittlung der Rasterwertkombinationen R aus den für die Bildelemente 4 ermittelten Farbvektoren F wird jeder für ein Bildelement 4 ermittelte Farbvektor F durch den nächstliegenden diskreten Farbort F_{iF} ersetzt. Aus der Raster-Index-Tabelle RIT wird dann die diesem diskreten Farbort F_{iF} zugeordnete diskrete Rasterwertkombination R_{iR} entnommen und anhand dieser aus der Raster-Farb-Tabelle RFT die entsprechende Sensitivitäts-Matrix S_{iR} ausgelesen und dem Farbvektor F zugeordnet. Auf diese Weise kann mit vergleichsweise geringem Rechenaufwand und entsprechend schnell für jeden beliebigen ermittelten Farbvektor F die Sensitivitäts-Matrix S bestimmt werden, wobei diese allerdings nur aus einer der 1296 vorberechneten Sensitivitäts-Matrizen S_{iR} ausgewählt werden kann. Für die Praxis ist dies aber ausreichend.

Für das Vorstehende wurde vorausgesetzt, dass aus den Farbvektoren F die zugehörigen Rasterwertkombinationen R berechnet werden können. Wie dies gemäss der Erfindung besonders vorteilhaft durchgeführt werden kann, ist Gegenstand der nachstehenden Ausführungen.
Zunächst wird dazu der Farbraum in 81 Teilbereiche T_{iT} wie folgt unterteilt:

| i | 0 | 1 | 2 |
|---|---|---|---|
| L (0..120) | 0..20..40 | 40..60..80 | 80..100..120 |
| a (-90..+90) | -90..-60..-30 | -30..0..+30 | +30..+60..+90 |
| b (-60..+120) | -60..-30..0 | 0..+30..+60 | +60..+90..+120 |
| I (0..120) | 0..20..40 | 40..60..80 | 80..100..120 |

Die insgesamt 81 Teilbereiche T_{iT} werden durch einen nach folgender Formel definierten Teilbereichs-Index iT eindeutig durchnumeriert:${\text{iT = i(L)*3}}^{\text{0}} {\text{+ i(a)*3}}^{\text{1}} {\text{+ i(b)*3}}^{\text{2}} {\text{+ i(I)*3}}^{\text{3}}$

Innerhalb jedes Teilbereichs T_{iT} wird nun der Zusammenhang zwischen dem Farbvektor F und der zugehörigen, als Rastervektor A geschriebenen Rasterwertkombination R durch die folgende Matrizen-Gleichung linear angenähert:${\text{A = U}}_{\text{iT}} \text{*F}$

Darin bedeutet A den Rastervektor mit den Rasterprozentwerten A_{C}, A_{G}, A_{M}, A_{S} der vier beteiligten Druckfarben als Komponenten und U_{iT} eine Umrechnungsmatrix mit 16 Koeffizienten, welche die partiellen Ableitungen (Gradienten) der Komponenten des Rastervektors nach den Komponenten des Farbvektors sind. Wenn die Umrechnungsmatrizen U_{iT} der einzelnen Teilbereiche T_{iT} bekannt sind, kann somit für jeden Farbvektor F der zugehörige Rastervektor A bzw. die zugehörige Rasterwertkombination R berechnet werden.

Das Problem reduziert sich also auf die Berechnung der Umrechnungsmatrizen U_{iT} für die einzelnen Teilbereiche T_{iT} bzw. genauer für die Farbvektoren F_{iT} von deren Mittelpunkten. Die Berechnung der Umrechnungsmatrizen erfolgt durch eine gewichtete lineare Ausgleichsrechnung mit den Werten der weiter vorne erläuterten Raster-Farb-Tabelle RFT, also den 1296 diskreten Rasterwertkombinatione R_{iR} und den zugehörigen diskreten Farbvektoren F_{iR}. Für die Ausgleichsrechnung ist pro Teilbereich T_{iT} im wesentlichen nur die Inversion einer 4x4-Matrix erforderlich. Das

Gewicht der Stützstellen, d.h. die diskreten Farborte F_{iR} der Raster-Farb-Tabelle RFT, für die Ausgleichsrechnung wird nach einer geeigneten Funktion mit dem Farbabstand zwischen den Stützstellen und dem jeweiligen Farbvektor F_{iT} als Parameter bestimmt. Die Ausgleichsrechnung ist linear, d.h. an den Übergängen der einzelnen Teilbereiche T_{iT} entstehen Unstetigkeiten, die aber für die Praxis unbedeutend sind.

Im folgenden wird das eigentliche Regelverfahren für die Farbgebung der Druckmaschine 1 näher beschrieben.

Zu Beginn eines Auflagendrucks werden gemäss den vorstehenden Erläuterungen für die herrschenden Druckbedingungen die Raster-Farb-Tabelle RFT und die Raster-Index-Tabelle RIT berechnet und abgespeichert. Falls schon einmal bestimmt und auf einem Speichermedium abgespeichert, können die Tabellen RFT, RIT natürlich auch von diesem Speichermedium abgerufen werden. Anhand der beiden Tabellen RFT, RIT ist es ohne substantiellen Rechenaufwand möglich, den für die einzelnen Bildelemente 4 ermittelten Farbvektoren F die jeweils zutreffende diskrete Sensitivitäts-Matrix S zuzuordnen.
Nun wird ein aktueller Druckbogen 3 dem laufenden Druckprozess entnommen und mittels der Abtasteinrichtung 2 in der beschriebenen Art und Weise bildelementweise ausgemessen, wobei im Rechner 5 für jedes Bildelement 4 der Farbvektor F und der Farbabstandsvektor ΔF zum entsprechenden Bildelement 4 eines vorgängig analog ausgemessenen OK-Bogens 23 bestimmt wird. Die Gesamtanzahl der Bildelemente 4 beträgt beispielsweise rund 130000, so dass bei den üblichen 32 Druckzonen die Farbvektoren und Farbabstandsvektoren von jeweils rund 4000 Bildelementen 4 pro Druckzone verarbeitet werden müssen. Die nachstehenden Ausführungen gelten jeweils für eine Druckzone und für alle Druckzonen gleichermassen.

Ein ganz wesentlicher Aspekt der vorliegenden Erfindung besteht, wie schon weiter vorne erwähnt, in der Massnahme, dass die Bildelemente 4 nach bestimmten Kriterien klassifiziert werden und die Messdaten der zu jeweils einer Klasse gehörenden Bildelemente 4 gemittelt werden, wobei dann nur die Mittelwerte weiter verarbeitet werden. Unter Messdaten werden hier die ermittelten Farbvektoren F und Farbabstandsvektoren ΔF verstanden. Zur Klassifizierung der Bildelemente 4 werden Sensitivitätsklassen gebildet. Für jede Sensitivitätsklasse sind die Sensitivitäten (Sensitivitäts-Matrizen S) und auch die Farbvektoren F ähnlich, und daher ist eine Mittelwertbildung zulässig. Der für die Regelung der Druckmaschine 1 erforderliche

Schichtdickenänderungsvektor ΔD wird dann so berechnet, dass der mittlere quadratische Fehler über alle Sensitivitätsklassen minimal sein soll. Unter mittlerem quadratischen Fehler wird dabei der Mittelwert der Quadrate der nach der Anwendung der korrigierten Schichtdicken verbleibenden mittleren Farbabstände der Bildelemente 4 der einzelnen Klassen verstanden.

Die Bereiche der Sensitivitätsklassen werden vorzugsweise im Rasterraum definiert. Beispielsweise können 16 - 256 Klassen vorgesehen sein. Je mehr Klassen vorliegen, desto weniger entstehen Fehler durch die Mittelwertbildung, umso mehr steigt aber der Rechenaufwand. Als praktikabler Kompromiss erweist sich die Definition von 81 Klassen, die sich aus einer Unterteilung des Rasterraums in 81 Unterräume nach dem folgenden Schema ergeben:

| n | 0 | 1 | 2 |
|---|---|---|---|
| A_{C} | 0%....30% | 30%....70% | 70%....100% |
| A_{G} | 0%....30% | 30%....70% | 70%....100% |
| A_{M} | 0%....30% | 30%....70% | 70%....100% |
| A_{S} | 0%....30% | 30%....70% | 70%....100% |

Diese 81 Unterräume bzw. Sensitivitätsklassen K_{iK} werden durch einen Klassen-Index iK wie folgt eindeutig durchnumeriert:${\text{iK = n(A}}_{\text{C}} {\text{)*3}}^{\text{0}} {\text{+ n(A}}_{\text{G}} {\text{)*3}}^{\text{1}} {\text{+ n(A}}_{\text{M}} {\text{)*3}}^{\text{2}} {\text{+ n(A}}_{\text{S}} {\text{)*3}}^{\text{3}}$

Der Rasterraum umfasst, wie weiter vorne erläutert, 1296 diskrete Rasterwertkombinationen R_{iR}. Somit fallen in jeden der 81 Unterräume genau 16 Rasterwertkombinationen R_{iR} und dementsprechend in jede Sensitivitätsklasse K_{iK} 16 (ähnliche) Sensitivitäts-Matrizen S_{iR}.

Für jedes Bildelement 4 wird nun aus dem für dieses ermittelten Farbvektor F nach der weiter vorne beschriebenen Vorgehensweise mittels der Raster-Index-Tabelle RIT der zugehörige Raster-Index iR und daraus die Zugehörigkeit zu einer der 81

Sensitivitätsklassen K_{iK} ermittelt. Anhand des Raster-Index iR und anhand der Raster-Farb-Tabelle RFT wird weiter die zum Farbvektor F des Bildelements 4 zugehörige Sensitivitäts-Matrix S bestimmt. Nach diesen Schritten liegen somit zu jedem der rund 4000 Bildelemente 4 einer Druckzone der Farbvektor F, der Farbabstandsvektor ΔF, der Raster-Index iR, die Sensitivitäts-Matrix S und der Klassen-Index iK vor. Der Raster-Index iR definiert die Rasterwertkombination R, d.h. die prozentualen Rasteranteile (Flächendeckungen) der beteiligten Druckfarben für das Bildelement 4, der Klassen-Index iK definiert die Zugehörigkeit des Bildelements 4 zu einer bestimmten Sensitivitäts-Klasse.

Als nächstes werden die Bildelemente 4 bzw. ihre Farbabstandsvektoren ΔF einem Gewichtungsprozess unterzogen, welcher den Einfluss der Flächendeckung und von Positionierungsfehlern berücksichtigt.

Für die nachfolgende Mittelwertbildung ist es vorteilhaft, wenn Bildelemente 4 mit relativ kleinen Flächendeckungswerten weniger oder nicht berücksichtigt werden, insbesondere sollten Bildelemente 4 mit Flächendeckungswerten unter 10% unberücksichtigt bleiben. Demzufolge lässt sich ein erster, flächendeckungsabhängiger Gewichtsfaktor g1 wie folgt definieren:
g1 = 1 für Flächendeckungen >= 10% und g1 = 0 für Flächendeckungen < 10%

Da die Farbwerte L,a,b,I näherungsweise proportional zu den Flächendeckungen sind, wird der erste Gewichtsfaktor vorzugsweise anhand des Farbabstands ΔE des Bildelements zu einer unbedruckten Stelle des Druckbogens 3 (Papierweiss) wie folgt definiert:
g1 = 1 für ΔEₚ² >= 5² und g1 = 0 für ΔEₚ² < 5²

Darin ist ΔEₚ² das Quadrat des Farbabstands des Bildelements 4 zur unbedruckten Stelle des Druckbogens 3 (Papierweiss).

Eine andere Variante für die Bestimmung des Gewichtsfaktors g₁ besteht darin, daß dieser als Maximalwert den Wert 1 erhält, wenn die Summe der Flächendeckungen des jeweiligen Bildelementes 4 einen vorgegebenen Schwellwert, vorzugsweise den Wert 250 unterschreitet. Andernfalls erhält der Gewichtungsfaktor g1 einen kleineren, insbesondere den Wert 0. Ebenfalls denkbar ist eine Kombination der beiden oben genannten Varianten.

Dem Einfluss von Positionierungsfehlern wird durch einen zweiten Gewichtsfaktor g2 Rechnung getragen. Es wird dabei davon ausgegangen, dass Bildelemente 4 in einer homogenen Umgebung relativ unempfindlich auf Positionierungsfehler sind. Unter homogener Umgebung wird verstanden, dass die Farbabstände des Bildelements 4 zu seinen 8 benachbarten Bildelementen 4 relativ gering sind. In diesem Fall wird der zweite Gewichtsfaktor auf g2 = 1 gesetzt. Mit zunehmenden Farbabständen wird der zweite Gewichtsfaktor reduziert. Der zweite Gewichtsfaktor g2 kann beispielsweise wie folgt bestimmt werden:
g2 = 1 für ΔE^{M} <= 8 und g2 = (8/ΔE^{M}) für ΔE^{M} > 8

Darin bedeutet ΔE^{M} die Summe der Farbabstände des Bildelements 4 zu seinen *8* benachbarten Bildelementen 4. Eine bevorzugte, weil rechnerisch weniger aufwendige, Definition des zweiten Gewichtsfaktors g2 ist durch die folgende Beziehung gegeben:
g2 = 1 für ΔE^{M2} <= 8 und g2 = (8/ΔE^{M2})^{0.5} für ΔE^{M2} > 8

Darin bedeutet ΔE^{M2} die Summe der Quadrate der Farbabstände des Bildelements 4 zu seinen 8 benachbarten Bildelementen 4.

Bei der Bestimmung des Gewichtsfaktors g2 kann auch die Differenz der Flächendeckungswerte zu den benachbarten Bildelementen 4 herangezogen werden, wobei bei zunehmender Differenz der Gewichtsfaktor g2 ebenfalls einen gegen 0 gehenden kleineren Wert erhält.
Die beiden Gewichtsfaktoren g1 und g2 werden zu einem für jedes Bildelement 4 individuellen kombinierten Gewichtsfaktor g gemäss g = g1*g2 kombiniert. Mit diesen individuellen kombinierten Gewichtsfaktoren g werden nun die Farbabstandsvektoren ΔF der einzelnen Bildelemente 4 und die zugehörigen Sensitivitäts-Matrizen S multiplikativ gewichtet. Die gewichteten Farbabstandsvektoren und Sensitivitäts-Matrizen der einzelnen Bildelemente 4 sind in der Folge als ΔF_{g} bzw. S_{g} bezeichnet

Anschliessend erfolgt für alle Bildelemente 4 jeweils einer Sensitivitätsklasse die Mittelwertbildung und Normierung gemäss folgenden Formeln:${\text{ΔF}}_{\text{MK}} {\text{= (Σ}}_{\text{k}} {\text{(ΔF}}_{\text{g}} {\text{))/Σ}}_{\text{k}} \text{(g) ;}$${\text{S}}_{\text{MK}} {\text{= (Σ}}_{\text{k}} {\text{(S}}_{\text{g}} {\text{))))/ Σ}}_{\text{k}} \text{(g)}$

Die Summenbildung erfolgt dabei jeweils über alle Bildelemente einer Klasse.

Nach dieser Mittelwertbildung stehen pro Druckzone 81 mittlere Farbabstandsvektoren ΔF_{MK} und 81 mittlere Sensitivitäts-Matrizen S_{MK} zur Verfügung. Diese werden wie vorstehend beschrieben in die grundsätzliche Beziehung ΔF = S*ΔD eingesetzt und führen zu einem System von 81 Matrizen-Gleichungen, das nach dem unbekannten Schichtdickenänderungsvektor ΔD aufgelöst werden muss. Die Auflösung erfolgt wiederum mittels einer gewichteten linearen Ausgleichsrechnung mit der Nebenbedingung, dass der mittlere quadratische Fehler minimal sein soll, wobei unter dem mittleren quadratischen Fehler der Mittelwert der Quadrate der nach der Anwendung der durch ΔD korrigierten Schichtdicken verbleibenden mittleren Farbabstände ΔE_{MK} der einzelnen Sensitivitätsklassen verstanden wird.

Das Gleichungssystem stellt sich wie folgt dar:${\text{{ΔF}}_{\text{z}} {\text{} = {S}}_{\text{z}} \text{}*ΔD}$

Darin bedeutet {ΔF_{z}} einen Spaltenvektor mit 4x81 Komponenten, der sich durch Untereinanderstellung der 81 Vektoren ΔF_{MK} mit ihren je 4 Komponenten ergibt. {S_{z}} ist eine Matrix mit 4 Zeilen und 81 Spalten, die sich durch horizontale Nebeneinanderreihung der 81 Sensitivitäts-Matrizen S_{MK} ergibt. ΔD ist ein Spaltenvektor mit den vier Unbekannten ΔD_{c}, ΔD_{g}, ΔDₘ und ΔDₛ als Komponenten.

Nach den Regeln der Ausgleichsrechnung und mit der genannten Nebenbedingung lässt sich die Lösung dieses Gleichungssystems allgemein wie folgt darstellen:${\text{ΔD = {Q}}_{\text{z}} {\text{}*{ΔF}}_{\text{z}} \text{}}$

Darin ist {Q_{z}} eine rechteckige Matrix mit 81 Spalten und 4 Zeilen, die sich folgendermassen errechnet:${\text{{Q}}_{\text{z}} {\text{} = {S}}_{\text{z}} {\text{}}}^{\text{T}} {\text{*{S}}_{\text{z}} {\text{}}}^{\text{-1}} {\text{*{S}}_{\text{z}} {\text{}}}^{\text{T}}$ wobei {S_{z}}^{T} und {S_{z}}⁻¹ die transponierte bzw. die inverse Matrix zu {S_{z}} ist.

Als Ergebnis all dieser Berechnungen erhält man für jede Druckzone den gesuchten Schichtdickenänderungsvektor ΔD mit seinen Komponenten ΔD_{c}, ΔD_{g}, ΔDₘ und ΔDₛ, welche als Eingangsgrössen der Steuereinrichtung 9 zugeführt werden und die erforderliche Verstellung der Farbgebungsorgane der Druckmaschine 1 in dem Sinne hervorrufen, dass der genannte mittlere quadratische Fehler in jeder Druckzone minimal wird.

## Patentansprüche

1. Verfahren zur Regelung des Farbauftrags bei einer Druckmaschine, bei welchem ein mit der Druckmaschine (1) gedruckter Druckbogen (3) in einer Anzahl von Bildelementen (4) bezüglich eines ausgewählten Farbkoordinatensystems farbmetrisch ausgemessen wird, aus den dabei gewonnenen Farbvektoren (F) für jedes Bildelement Farbabstandsvektoren (ΔF) zu auf dasselbe Farbkoordinatensystem bezogenen, vorgegebenen oder aus einem Referenz-Druckbogen ermittelten Soll-Farbvektoren berechnet werden, diese Farbabstandsvektoren (ΔF) mit Hilfe von Sensitivitäts-Matrizen (S) in Eingangsgrössen, insbesondere Schichtdickeänderungsvektoren (ΔD), für eine Steuereinrichtung (9) für die Farbgebungsorgane der Druckmaschine (1) umgerechnet werden, und die Regelung der Farbführung der Druckmaschine (1) aufgrund der aus den Farbabstandsvektoren (ΔF) umgerechneten Eingangsgrössen, insbesondere Schichtdickeänderungsvektoren (ΔD) vorgenommen wird,
**dadurch gekennzeichnet,**
**dass** für jedes ausgemessene Bildelement (4) des Druckbogens (3) eine eigene Sensitivitäts-Matrix (S) bestimmt wird, dass die Bildelemente (4) nach Sensitivitätsklassen (K_{iK}) klassifiziert werden, dass die Farbabstandsvektoren (ΔF) und die Sensitivitäts-Matrizen (S) der jeweils einer Sensitivitätsklasse angehörenden Bildelemente (4) für jede Sensitivitätsklasse (K_{iK}) gemittelt werden, und dass die genannten Eingangsgrössen, insbesondere
Schichtdickeänderungsvektoren (ΔD), aus den gemittelten Farbabstandsvektoren (ΔF_{MK}) und den gemittelten Sensitivitäts-Matrizen (S_{MK}) aller Sensitivitätsklassen (K_{iK}) berechnet werden.

2. Verfahren nach Anspruch 1,
**dadurch gekennzeichnet,**
**daß** die Sensitivitäts-Matrizen (S) aus vorbekannten Flächendeckungswerten bestimmt werden.

3. Verfahren nach Anspruch 1,
**dadurch gekennzeichnet,**
**dass** für jedes Bildelement (4) mindestens ein Messwert (I) im nahen Infrarot-Bereich gewonnen wird, dass der für jedes Bildelement (4) ermittelte Farbvektor (F) vierdimensional ist, wobei drei Komponenten des Farbvektors (F) die Koordinatenwerte eines angenähert gleichabständigen Farbraums sind und die vierte Komponente aus dem mindestens einen Messwert (I) im nahen Infrarot-Bereich gebildet wird, dass der für jedes Bildelement (4) ermittelte Farbabstandsvektor (ΔF) entsprechend vierdimensional ist, und dass die für jedes Bildelement (4) bestimmte Sensitivitäts-Matrix (S) durch die Gradienten der vier Komponenten des vierdimensionalen Farbvektors (F) nach den am Druck beteiligten Druckfarben gebildet wird.

4. Verfahren nach Anspruch 1,
**dadurch gekennzeichnet,**
**dass** für jedes Bildelement 4 mindestens ein Messwert (I) im nahen Infrarot-Bereich gewonnen wird, dass der für jedes Bildelement (4) ermittelte Farbvektor (F) vierdimensional ist, wobei drei Komponenten des Farbvektors (F) die Koordinatenwerte eines angenähert gleichabständigen Farbraums sind und die vierte Komponente aus dem mindestens einen Messwert (I) im nahen Infrarot-Bereich gebildet wird, dass der für jedes Bildelement (4) ermittelte Farbabstandsvektor (ΔF) dreidimensional ist, und dass die für jedes Bildelement (4) bestimmte Sensitivitäts-Matrix (S) durch die Gradienten der drei Komponenten des dreidimensionalen Farbvektors (F) nach den am Druck beteiligten Druckfarben gebildet wird.

5. Verfahren nach einem der vorangehenden Ansprüche,
**dadurch gekennzeichnet,**
**dass** die Farbabstandsvektoren (ΔF) und die Sensitivitäts-Matrizen (S) der jeweils einer Sensitivitätsklasse (K_{iK}) angehörenden Bildelemente (4) für jede Sensitivitätsklasse gewichtet gemittelt werden, wobei jedem Bildelement (4) Gewichtsfaktoren (g1; g2) zugeordnet werden, die aus der Flächendeckung des Bildelements (4) und/oder den Farbabständen des Bildelements (4) zu seinen benachbarten Bildelementen (4) bestimmt werden.

6. Verfahren nach Anspruch 5,
**dadurch gekennzeichnet,**
**dass** die Flächendeckungen jedes Bildelements bezüglich der beteiligten Druckfarben ermittelt werden, dass einer der Gewichtsfaktoren (g1) eines Bildelements (4) den Wert 1, erhält, wenn der Mittelwert oder eine der Flächendeckungen des Bildelements (4) gleich einem vorgegebenen ersten Schwellenwert, insbesondere den Wert 10%, ist oder diesen überschreitet, und dass der eine der Gewichtsfaktoren (g1) andernfalls einen kleineren Wert, insbesondere den Wert 0 erhält.

7. Verfahren nach Anspruch 5,
**dadurch gekennzeichnet,**
**daß** die Flächendeckungen jedes Bildelements (4) bezüglich der beteiligen Druckfarben ermittelt werden, dass einer der Gewichtsfaktoren (g1) eines Bildelements (4) einen Maximalwert, insbesondere den Wert 1 erhält, wenn die Summe der Flächendeckungen des jeweiligen Bildelementes (4) einen vorgegebenen Schwellwert, insbesondere den Wert 250, unterschreitet, und dass der eine der Gewichtsfaktoren (g1) andernfalls einen kleineren Wert, insbesondere den Wert 0, erhält.

8. Verfahren nach Anspruch 6 oder 7,
**dadurch gekennzeichnet,**
**dass** anstelle der Flächendeckungen für jedes Bildelement (4) der Farbabstand zu einer unbedruckten Stelle des Druckbogens (3) bestimmt wird, dass der eine der Gewichtsfaktoren (g1) eines Bildelements (4) den Wert 1 erhält, wenn das Quadrat des Farbabstandes des Bildelements gleich einen vorgegebenen zweiten Schwellenwert, insbesondere den Wert 5², ist oder diesen überschreitet, und dass der eine der Gewichtsfaktoren (g1) andernfalls einen kleineren Wert, insbesondere den Wert 0, erhält.

9. Verfahren nach Anspruch 5,
**dadurch gekennzeichnet,**
**dass** für jedes Bildelement (4) die Farbabstande zu seinen unmittelbar benachbarten Bildelementen (4) bestimmt werden, dass ein weiteres der Gewichtsfaktoren (g2) eines Bildelements (4) den Wert 1 erhält, wenn die Summe der Farbabstände gleich einen vorgegebenen dritten Schwellenwert, insbesondere den Wert 8, ist oder diesen unterschreitet, und dass der weitere der Gewichtsfaktoren (g2) andernfalls mit zunehmender Summe der Farbabstände oder mit zunehmender Differenz der Flächendeckung zu den benachbarten Bildelementen (4) einen gegen 0 gehenden kleineren Wert erhält.

10. Verfahren nach Anspruch 9 und einem der Ansprüche 6 und 8,
**dadurch gekennzeichnet,**
**dass** für jedes Bildelement (4) ein Gewichtsfaktor (g) ermittelt wird, der sich durch multiplikative Verknüpfung des aufgrund der Farbabstände des Bildelements (4) zu seinen benachbarten Bildelementen (4) berechneten Weiteren Gewichtsfaktors (g2) mit dem aufgrund der Flächendeckungen oder des Farbabstands des Bildelements (4) zu einer unbedruckten Stelle des Druckbogens (3) berechneten einen Gewichtsfaktor (g1) ergibt.

11. Verfahren nach einem der vorangehenden Ansprüche,
**dadurch gekennzeichnet,**
**dass** für eine vorgegebene erste Anzahl von diskreten Rasterwertkombinationen (R_{iR}) der am Druck beteiligten Druckfarben eine zugehörige Sensitivitäts-Matrix (S_{iR}) berechnet und in einer Raster-Farb-Tabelle (RFT) abgelegt wird, dass für jedes Bildelement (4) aus dem für dieses ermittelten Farbvektor (F) die zugehörige Rasterwertkombination (R) berechnet wird, und dass dem Bildelement (4) diejenige Sensitivitäts-Matrix (S_{iR}) aus der Raster-Farb-Tabelle (RFT) zugeordnet wird, deren zugehörige diskrete Rasterwertkombination (R_{iR}) der für das Bildelement (4) berechneten Rasterwertkombination (R) am nächsten liegt.

12. Verfahren nach Anspruch 11,
**dadurch gekennzeichnet,**
**dass** im durch den Infrarot-Anteil (I) auf vier Dimensionen erweiterten Farbraum eine zweite Anzahl von diskreten Farborten (F_{iF}) festgelegt wird, dass für jeden dieser diskreten Farborte die zugehörige Rasterwertkombination der am Druck beteiligten Druckfarben berechnet wird, dass für jeden diskreten Farbort die zugehörige berechnete Rasterwertkombination durch die ihr am nächsten liegende diskrete Rasterwertkombination (R_{iR}) ersetzt wird, und dass die Zuordnungen der diskreten Farborte (F_{iF}) zu den diskreten Rasterwertkombination (R_{iR}) in einer Raster-Index-Tabelle (RIT) abgelegt werden.

13. Verfahren nach Anspruch 12,
**dadurch gekennzeichnet,**
**dass** für die Bestimmung der Sensitivitätsmatrix eines Bildelements (4) der für dieses ermittelte vierdimensionale Farbvektor (F) durch den nächstliegenden diskreten Farbort (F_{iF}) ersetzt wird, dass aus der Raster-Index-Tabelle (RIT) die diesem diskreten Farbort zugeordnete Rasterwertkombination (R_{iR}) entnommen wird, dass aus der Raster-Farb-Tabelle (RFT) die zu dieser Rasterwertkombination (R_{iR}) gehörende Sensitivitäts-Matrix (S_{iR}) entnommen wird, und dass diese Sensitivitäts-Matrix (S_{iR}) dem Bildelement (4) zugeordnet wird.

14. Verfahren nach einem der vorangehenden Ansprüche,
**dadurch gekennzeichnet,**
**dass** die Sensitivitäts-Matrizen (S_{iR}) mit Hilfe eines mathematischen Modells der zugrundeliegenden Druckmaschine (1) aus Messwerten an mit der Druckmaschine (1) gedruckten Volltonbereichen und unter Mitberücksichtigung der Kennlinien der Druckmaschine berechnet werden.

## Claims

1. Method for controlling the application of ink in a printing machine, in which a printed sheet (3) printed by the printing machine (1) is measured colorimetrically in a number of image elements (4) with respect to a selected colour coordinate system, the colour vectors (F) obtained in the process for each image element are used to calculate colour difference vectors (ΔF) in relation to desired colour vectors based on the same colour coordinate system and predefined or determined from a reference printed sheet, these colour difference vectors (ΔF) are converted with the aid of sensitivity matrices (S) into input variables, in particular layer thickness change vectors (ΔD), for a control device (9) for the inking elements of the printing machine (1), and the control of the inking of the printing machine (1) is performed on the basis of the input variables, in particular layer thickness change vectors (ΔD), converted from the colour difference vectors (ΔF), **characterized in that**, for each image element (4) measured on the printed sheet (3), its own sensitivity matrix (S) is determined, **in that** the image elements (4) are classified in accordance with sensitivity classes (K_{iK}), **in that** the colour difference vectors (ΔF) and the sensitivity matrices (S) of the image elements (4) respectively belonging to a sensitivity class are averaged for each sensitivity class (K_{iK}), and **in that** the aforementioned input variables, in particular layer thickness change vectors (ΔD), are calculated from the averaged colour difference vectors (ΔF_{MK}) and the averaged sensitivity matrices (S_{MK}) of all the sensitivity classes (K_{iK}).

2. Method according to Claim 1, **characterized in that** the sensitivity matrices (S) are determined from previously known area coverage values.

3. Method according to Claim 1, **characterized in that**, for each image element (4), at least one measured value (I) is obtained in the near infrared region, **in that** the colour vector (F) determined for each image element (4) is four-dimensional, three components of the colour vector (F) being the coordinate values of an approximately equal-interval colour space and the fourth component being formed from the at least one measured value (I) in the near infrared region, **in that** the colour difference vector (ΔF) determined for each image element (4) is correspondingly four-dimensional, and **in that** the sensitivity matrix (S) determined for each image element (4) is formed by the gradients of the four components of the four-dimensional colour vector (F) in accordance with the printing inks involved in the print.

4. Method according to Claim 1, **characterized in that**, for each image element (4), at least one measured value (I) is obtained in the near infrared region, **in that** the colour vector (F) determined for each image element (4) is four-dimensional, three components of the colour vector (F) being the coordinate values of an approximately equal-interval colour space and the fourth component being formed from the at least one measured value (I) in the near infrared region, **in that** the colour difference vector (ΔF) determined for each image element (4) is three-dimensional, and **in that** the sensitivity matrix (S) determined for each image element (4) is formed by the gradients of the three components of the three-dimensional colour vector (F) in accordance with the printing inks involved in the print.

5. Method according to one of the preceding claims, **characterized in that** the colour difference vectors (ΔF) and the sensitivity matrices (S) of the image elements (4) respectively belonging to a sensitivity class (K_{iK}) are averaged in a weighted fashion for each sensitivity class, each image element (4) being assigned weighting factors (g1; g2), which are determined from the area coverage of the image element (4) and/or the colour differences of the image element (4) in relation to its adjacent image elements (4).

6. Method according to Claim 5, **characterized in that** the area coverages of each image element with respect to the printing inks involved are determined, **in that** one of the weighting factors (g1) of an image element (4) is given the value 1 if the average or one of the area coverages of the image element (4) is equal to a predefined first threshold value, in particular the value 10%, or exceeds this value, and **in that** the one of the weighting factors (g1) is otherwise given a smaller value, in particular the value 0.

7. Method according to Claim 5, **characterized in that** the area coverages of each image element (4) with respect to the printing inks involved are determined, **in that** one of the weighting factors (g1) of an image element (4) is given a maximum value, in particular the value 1, if the sum of the area coverages of the respective image element (4) falls below a predefined threshold value, in particular the value 250, and **in that** the one of the weighting factors (g1) is otherwise given a smaller value, in particular the value 0.

8. Method according to Claim 6 or 7, **characterized in that**, instead of the area coverages for each image element (4), the colour difference from an unprinted point on the printed sheet (3) is determined, **in that** the one of the weighting factors (g1) of an image element (4) is given the value 1 if the square of the colour difference of the image element is equal to a predefined second threshold value, in particular the value 5², or exceeds this value, and **in that** the one of the weighting factors (g1) is otherwise given a smaller value, in particular the value 0.

9. Method according to Claim 5, **characterized in that**, for each image element (4), the colour differences from its immediately adjacent image elements (4) are determined, **in that** a further one of the weighting factors (g2) of an image element (4) is given the value 1 if the sum of the colour differences is equal to a predefined third threshold value, in particular the value 8, or falls below this value, and **in that** the further of the weighting factors (g2) is otherwise given a smaller value, which approaches 0 as the sum of the colour differences increases or as the difference of the area coverage in relation to the adjacent image elements (4) increases.

10. Method according to Claim 9 and one of Claims 6 and 8, **characterized in that**, for each image element (4), a weighting factor (g) is determined, which results from a multiplicative combination of the further weighting factor (g2) calculated on the basis of the colour differences of the image element (4) from its adjacent image elements (4) and the one weighting factor (g1) calculated on the basis of the area coverages or the colour difference of the image element (4) in relation to an unprinted point on the printed sheet (3).

11. Method according to one of the preceding claims, **characterized in that**, for a predefined first number of discrete raster value combinations (R_{iR}) of the printing inks involved in the print, an associated sensitivity matrix (S_{iR}) is calculated and stored in a raster colour table (RCT), **in that** for each image element (4) the associated raster value combination (R) is calculated from the colour vector (F) determined for this element, and **in that** the image element (4) is assigned that sensitivity matrix (S_{iR}) from the raster colour table (RCT) whose associated discrete raster value combination (R_{iR}) lies closest to the raster value combination (R) calculated for the image element (4).

12. Method according to Claim 11, **characterized in that**, in the colour space expanded to four dimensions by the infrared component (I), a second number of discrete colour loci (F_{iF}) is defined, **in that** for each of these discrete colour loci the associated raster value combination of the printing inks involved in the print is calculated, **in that** for each discrete colour locus the associated calculated raster value combination is replaced by the discrete raster value combination (R_{iR}) located closest to it, and **in that** the associations between the discrete colour loci (F_{iF}) and the discrete raster value combination (R_{iR}) are stored in a raster index table (RIT).

13. Method according to Claim 12, **characterized in that**, for the determination of the sensitivity matrix of an image element (4), the four-dimensional colour vector (F) determined for each element is replaced by the closest discrete colour locus (F_{iF}), **in that** the raster value combination (R_{iR}) associated with this discrete colour locus is taken from the raster index table (RIT), **in that** the sensitivity matrix (S_{iR}) belonging to this raster value combination (R_{iR}) is taken from the raster colour table (RCT), and **in that** this sensitivity matrix (S_{iR}) is assigned to the image element (4).

14. Method according to one of the preceding claims, **characterized in that** the sensitivity matrices (S_{iR}) are calculated, with the aid of a mathematical model of the printing machine (1) used as a basis, from measured values on full-tone areas printed by the printing machine (1) and also taking into account the characteristic curves of the printing machine.

## Revendications

1. Procédé pour réguler l'encrage dans une machine d'impression, selon lequel une feuille d'impression (3) imprimée avec la machine d'impression (1) est mesurée par colorimétrie dans un nombre d'éléments d'images (4), en ce qui concerne un rapport avec un système sélectionné de coordonnées de couleurs, des vecteurs d'écart de couleur (ΔF) sont calculés à partir des vecteurs de couleur ainsi obtenus (F) pour chaque élément d'image, par rapport à des vecteurs de couleur de consigne rapportés au même système de coordonnées de couleurs, prédéterminés ou déterminés à partir d'une feuille d'impression de référence, ces vecteurs d'écart de couleur (ΔF) sont convertis à l'aide de matrices de sensibilité (S) en des grandeurs d'entrée, notamment des vecteurs (ΔD) de modification de l'épaisseur de couche, pour un dispositif de commande (9) pour les organes d'application d'encre de la machine d'impression (1), et la régulation du pilotage des couleurs de la machine d'impression (1) est exécutée sur la base des grandeurs d'entrée, notamment des vecteurs (ΔD) de modification d'épaisseur de couche, converties à partir des vecteurs d'écart de couleur (ΔF), **caractérisé en ce que** pour chaquc élément d'image mesuré (4) de la feuille d'impression (3) on détermine une matrice de sensibilité propre (S), qu'on classe les éléments d'image (4) selon des classes de sensibilité (K_{iK}), qu'on fait la moyenne des vecteurs d'écart de couleur (ΔF) et des matrices de sensibilité (S) des éléments d'image (4) appartenant respectivement à une plage de sensibilité, pour chaque classe de sensibilité (K_{iK}) et qu'on calcule les grandeurs d'entrée indiquées, notamment des vecteurs (ΔD) de modification d'épaisseur de couches, à partir des vecteurs moyens d'écart de couleur (ΔF_{MK}) et des matrices moyennes de sensibilité (S_{MK}) de toutes les classes de sensibilité (K_{iK})

2. Procédé selon la revendication 1, **caractérisé en ce que** les matrices de sensibilité (S) sont déterminées à partir de valeurs déjà connues de recouvrement de surface.

3. Procédé selon la revendication 1, **caractérisé en ce que** pour chaque élément d'image (4) on obtient au moins une valeur de mesure (I) dans le domaine du proche infrarouge, que le vecteur de couleur (F) déterminé pour chaque élément d'image (4) est quadridimensionnel, trois composantes du vecteur de couleur (F) étant les valeurs de coordonnées d'un espace de couleurs approximativement équidistant et la quatrième composante étant formée par la au moins une valeur de mesure (I) dans la gamme du proche infrarouge, que le vecteur d'écart de couleur (ΔF) déterminé pour chaque élément d'image (4) est de façon correspondante quadridimensionnel et que la matrice de sensibilité (S) déterminée pour chaque élément d'image (4) est formée par les gradients des quatre composantes du vecteur de couleur quadridimensionnel (F) en fonction des couleurs d'impression qui interviennent dans l'impression.

4. Procédé selon la revendication 1, **caractérisé en ce que** pour chaque élément d'image (4), on obtient au moins une valeur de mesure (I) dans le domaine du proche infrarouge, que le vecteur de couleur (F) déterminé pour chaque élément d'image (4) est quadridimensionnel, trois composantes du vecteur de couleur (F) étant les valeurs de coordonnées d'un espace de couleurs approximativement équidistant et la quatrième composante étant formée par la au moins une valeur de mesure (I) dans la gamme du proche infrarouge, que le vecteur d'écart de couleur (ΔF) déterminé pour chaque élément d'image (4) est de façon correspondante tridimensionnel et que la matrice de sensibilité (S) déterminée pour chaque élément d'image (4) est formée par les gradients des trois composantes du vecteur de couleur tridimensionnel (F) en fonction des couleurs d'impression intervenant dans l'impression.

5. Procédé selon l'une des revendications précédentes, **caractérisé en ce que** l'on fait la moyenne des vecteurs d'écart de couleur (ΔF) et des matrices de sensibilité (S) des éléments d'images (4) appartenant respectivement à une classe de sensibilité (K_{jK}) pour chaque classe de sensibilité, à chaque élément d'image (4) étant associés des facteurs de pondération (g1; g2), qui sont déterminés à partir du recouvrement de surface de l'élément d'image (4) et/ou des distances entre couleurs de l'élément d'image (4) avec les éléments d'images (4) qui en sont voisins.

6. Procédé selon la revendication 5, **caractérisé en ce que** les recouvrements de surface de chaque élément d'image sont déterminés en rapport avec les couleurs d'impression utilisées, l'un des facteurs de pondération (g) d'un élément d'image (4) reçoit la valeur 1 lorsque la valeur moyenne ou un premier des recouvrements de surface de l'élément d'image (4) est égal à une première valeur de seuil prédéterminée, notamment la valeur 10 %, ou dépasse cette valeur et que sinon, ledit un des facteurs de pondération (g1) prend une valeur plus faible, notamment la valeur 0.

7. Procédé selon la revendication 5, **caractérisé en ce que** les recouvrements de surface de chaque élément d'image (4) sont déterminés en rapport avec les encres d'impression utilisés de telle sorte que l'un des facteurs de pondération (g1) d'un élément d'image (4) reçoive une valeur maximale, notamment la valeur 1, lorsque la somme des recouvrements de surface de l'élément de surface respectif (4) tombe au-dessous d'une valeur de seuil prédéterminée, notamment la valeur 250, et que sinon, ledit un des facteurs de pondération (g1) reçoive une valeur inférieure, notamment la valeur 0.

8. Procédé selon la revendication 6 ou 7, **caractérisé en ce qu'**à la place des recouvrements de surface pour chaque élément d'image (4) l'écart de couleur est déterminé pour une position non imprimée de la feuille d'impression (3), que ledit des facteurs de pondération (g1) d'un élément d'image (4) reçoit la valeur 1, lorsque le carré de l'écart de couleur de l'élément d'image est égal à une deuxième valeur de seuil prédéterminée, notamment la valeur 5, ou dépasse cette valeur, et que sinon ledit un des facteurs de pondération (g1) reçoit une valeur inférieure, notamment la valeur 0.

9. Procédé selon la revendication 5, **caractérisé en ce que** pour chaque élément d'image (4) les écarts de couleur sont déterminés pour les éléments d'image (4) qui sont directement voisins de cet élément d'image, qu'un autre des facteurs de pondération (g2) d'un élément d'image (4) reçoit la valeur 1 lorsque la somme des écarts de couleur est égale à une troisième valeur de seuil prédéterminée, notamment la valeur 8 ou tombe au-dessous de cette dernière et que, sinon, ledit autre des facteurs de pondération (g2) reçoit une valeur inférieure tendant vers 0 lorsque la somme des écarts de couleur diminue ou que la différence du recouvrement de surface par rapport aux éléments d'image voisins (4) augmente.

10. Procédé selon la revendication 9 et l'une des revendications 6 et 8, **caractérisé en ce que** pour chaque élément d'image (4) on détermine un facteur de pondération (g) qui est obtenu par combinaison multiplicative de l'autre facteur de pondération (g2) calculé sur la base des écarts de couleur des éléments d'image (4) par rapport à des éléments d'image (4) qui en sont voisins, avec le facteur de pondération (g) calculé sur la base des recouvrements de surface ou de l'écart de couleur de l'élément d'image (4) pour une zone non imprimée de la feuille d'impression (3).

11. Procédé selon l'une des revendications précédentes, **caractérisé en ce que** pour un premier nombre prédéterminé de combinaisons discrètes (R_{iT}) de valeurs de trame des couleurs d'impression intervenant dans l'impression on calcule une matrice de sensibilité (S_{iT}) associée et qu'on la mémorise dans une table de couleurs de trame (RFT), que pour chaque élément d'image (4) on calcule, à partir du vecteur de couleur (F) déterminé pour cet élément d'imagé, la combinaison associée (R) de valeur de trame et qu'on associe à l'élément d'image (4) la matrice de sensibilité (S_{CR}) tirée du tableau de couleurs de trame (RFT), dont les combinaisons discrètes associées (R_{iR}) des valeurs de trame est la plus proche de la combinaison (R) des valeurs de trame, calculée pour l'élément d'image (4).

12. Procédé selon la revendication 11, **caractérisé en ce qu'**un deuxième nombre d'emplacements discrets de couleurs (F_{iF}) est déterminé dans l'espace des couleurs étendu à quatre dimensions avec la composante infrarouge (I), que pour chacun de ces emplacements discrets de couleur, on calcule la combinaison associée de valeurs de trame des couleurs d'impression intervenant dans l'impression, que pour chaque emplacement discret de couleur, on remplace la combinaison calculée associée de valeurs de trame par la combinaison discrète de valeurs de trame (R_{iR}), qui est la plus proche de cette combinaison et qu'on mémorise les associations des emplacements discrets de couleurs (F_{iF}) pour la combinaison discrète (R_{iR}) des valeurs de trame, dans une table d'index de trame (RIT).

13. Procédé selon la revendication 12, **caractérisé en ce que** pour la détermination de la matrice de sensibilité d'un élément d'image (4), on remplace le vecteur de couleur quadridimensionnel (F) déterminé pour cet élément par l'emplacement de couleur discret (F_{iF}) le plus proche, on prélève du tableau d'index de trame (RIT) la combinaison (R_{iR}) de valeurs de trame associée à cet emplacement de couleur discret, on prélève, à partir du tableau de couleur de trame (RFT), la matrice de sensibilité (S_{iR}) appartenant à cette combinaison de valeurs de trame (R_{iR}) et on associe cette matrice de sensibilité (S_{iR}) à l'élément d'image (4).

14. Procédé selon l'une des revendications précédentes, **caractérisé en ce qu'**on calcule les matrices de sensibilité (S_{iR}) à l'aide d'un modèle mathématique de la machine d'impression (1) prise comme base, à partir de valeurs de mesure dans des zones à teinte complète imprimées par la machine d'impression (1), et en tenant compte conjointement des courbes caractéristiques de la machine d'impression.
